# EUROPÄISCHE PATENTSCHRIFT

(11) **EP 4 312 694 B1**
(45) Veröffentlichungstag und Bekanntmachung des Hinweises auf die Patenterteilung: **19.03.2025**
(21) Anmeldenummer: 22711228.1
(22) Anmeldetag: 08.03.2022
(51) Int. Cl.: A47L 9/14

(54) **STAUBSAUGER MIT EINEM STAUBSAUGERBEUTEL UND VERFAHREN ZUR NUTZUNG EINES STAUBSAUGERBEUTELS**
VACUUM CLEANER HAVING A VACUUM CLEANER BAG AND METHOD FOR USING A VACUUM CLEANER BAG
ASPIRATEUR DOTÉ D'UN SAC D'ASPIRATEUR ET PROCÉDÉ D'UTILISATION D'UN SAC D'ASPIRATEUR

(30) Priorität: 26.03.2021 DE 102021107714
(43) Veröffentlichungstag der Anmeldung: 07.02.2024
(73) Patentinhaber: Wolf PVG GmbH & Co. KG, 32427 Minden (DE)
(72) Erfinder: HÄUSSER, Christoph, 32052 Herford (DE)
(74) Vertreter: Dantz, Jan Henning
(86) Internationale Anmeldenummer: PCT/EP2022/055886
(87) Internationale Veröffentlichungsnummer: WO 2022/200036

(56) Entgegenhaltungen:
- DE-A1- 1 927 366
- DE-A1- 102019 103 908
- GB-A- 2 407 257
- US-A- 2 719 600

## Beschreibung

Die vorliegende Erfindung betrifft einen Staubsauger mit einem Staubsaugerbeutel, wobei der Staubsauger einen Stutzen aufweist, der an ein Gebläse angeschlossen ist und auf den der Staubsaugerbeutel mit einer Öffnung aufgesteckt ist, und ein Verfahren zur Nutzung eines Staubsaugerbeutels an oder in einem Staubsauger.

Die DE 10 2019 103 908 A1 offenbart einen Staubsaugerbeutel, der mit einer Öffnung auf den Stutzen eines Staubsaugers aufsteckbar ist. Der Staubsaugerbeutel kann dabei um eine Einströmöffnung ein Federelement aufweisen, um klemmend an dem Stutzen des Staubsaugers festgelegt zu werden. Dies ermöglicht eine zuverlässige Abdichtung und Halterung während des Gebrauchs. Allerdings besteht der Nachteil, dass nach einer bestimmten Verweilzeit am Stutzen das Ablösen des Staubsaugerbeutels schwierig ist, weil der Staubsaugerbeutel mit dem Rand an dem Stutzen anhaftet. Zudem wird das unmittelbare Anfassen des Staubsaugerbeutels als unangenehm empfunden.

In der DE 19 27 366 ist eine Abstreifvorrichtung für Staubfilter bei Staubsaugern offenbart, bei dem ein ringförmiges Teil entlang eines Stutzens eines Staubsaugers verschiebbar ist. Bei einem Anhaften des ringförmigen Teils kann dieses nur mit hoher Kraft gelöst werden.

Es ist daher Aufgabe der vorliegenden Erfindung, das Ablösen eines Staubsaugerbeutels an einem Stutzen eines Staubsaugers zu erleichtern und ein entsprechendes vereinfachtes Verfahren zur Nutzung eines Staubsaugerbeutels bereitzustellen.

Diese Aufgabe wird mit einem Staubsauger mit einem Staubsaugerbeutel mit den Merkmalen des Anspruches 1 sowie einem Verfahren mit den Merkmalen des Anspruches 12 gelöst.

Die erfindungsgemäße Einheit aus Staubsauger und Staubsaugerbeutel umfasst einen auf einen Stutzen des Staubsaugers aufgesteckten Staubsaugerbeutel, wobei an dem Stutzen ein bewegbarer Mitnehmer zum Schrägstellen der Öffnung des Staubsaugerbeutels relativ zu dem Stutzen und eine relativ zu dem Stutzen bewegbare Abstreiferbrille zum Abstreifen des Staubsaugerbeutels von dem Stutzen vorgesehen sind. Dadurch kann das Entfernen des Staubsaugerbeutels von dem Stutzen in einem zweistufigen Verfahren erfolgen, nämlich einem ersten Schritt zum Schrägstellen der Öffnung des Staubsaugerbeutels relativ zu dem Stutzen, was das Lösen aus der Gebrauchsposition bewirkt, und ein anschließendes Abstreifen des Staubsaugerbeutels von dem Stutzen über eine Abstreiferbrille. Das Schrägstellen der Öffnung des Staubsaugerbeutels führt dazu, dass eine Öffnungsebene des Staubsaugerbeutels, die in der montierten Position in der Regel senkrecht zur axialen Richtung des Stutzens ausgerichtet ist, bewegt wird, um dann in einer geneigten Ausrichtung zu dieser senkrecht zur axialen Richtung angeordneten Ebene ausgerichtet zu werden, beispielsweise in einem Winkel zwischen 3° bis 30°. Diese Neigung führt bereits zu einem Ablösen aus der Gebrauchsposition, was das nachfolgende Abstreifen des Staubsaugerbeutels von dem Stutzen erleichtert.

Vorzugsweise kontaktiert der Mitnehmer einen Abschnitt eines Randes des Staubsaugerbeutels um die Öffnung. Der Mitnehmer kann dabei als Druckplatte ausgebildet sein, die einen Abschnitt des Randes verschiebt, so dass sich der Rand um die Öffnung im Bereich des Mitnehmers verschiebt, während der Rand auf der zu dem Mitnehmer gegenüberliegenden Seite des Stutzens noch im Wesentlichen in der Gebrauchsposition verbleibt, um eine Schrägstellung des Randes geneigt zu einer Ebene senkrecht zur Axialrichtung des Stutzens zu erreichen.

Für eine einfaches Abstreifen des Staubsaugerbeutels von dem Stutzen kann die Abstreiferbrille als Hülse ausgebildet sein, die den Stutzen umgibt. Dadurch kann die Abstreiferbrille linear in Axialrichtung zu dem Stutzen verschiebbar sein, um ein Entfernen des Staubsaugerbeutels zu erleichtern. Der Mitnehmer ist dabei bevorzugt an der Abstreiferbrille verschiebbar geführt oder verschwenkbar gelagert, um ein Lösen des Staubsaugerbeutels aus der Gebrauchsposition zu bewirken. Alternativ kann der Mitnehmer auch an einem Gehäuse des Staubsaugers verschiebbar oder verschwenkbar gelagert sein, so dass die Führung des Mitnehmers und der Abstreiferbrille getrennt ausgebildet sind. Die Anordnung des Mitnehmers an der Abstreiferbrille und die Vorsehung einer entsprechenden Führung sorgen jedoch für eine kompaktere Bauweise.

Für eine stabile Fixierung des Staubsaugerbeutels ist vorzugsweise an dem Stutzen mindestens ein Vorsprung vorgesehen, der einen Rand um die Öffnung des Staubsaugerbeutels fixiert. Um den Umfang verteilt können mehrere Vorsprünge an dem Stutzen vorgesehen sein, die ein unbeabsichtigtes Abziehen des Staubsaugerbeutels erschweren. Der mindestens eine Vorsprung kann dabei einen Anschlag für die Abstreiferbrille bilden.

Für eine effektive Handhabung kann die Abstreiferbrille über eine Feder in eine Ausgangsposition vorgespannt sein. Dadurch wird beim Aufstecken des Staubsaugerbeutels verhindert, dass die Abstreiferbrille den Aufsteckvorgang behindert.

Der Staubsaugerbeutel umfasst vorzugsweise um die Öffnung ein Federelement oder eine Dichtung, und ist klemmend an dem Stutzen anliegend ausgebildet. Der Rand des Staubsaugerbeutels um die Öffnung des Stutzens kann beispielsweise so ausgebildet sein, wie dies in den Ausführungsbeispielen der DE 10 2019 103 908 A1 offenbart ist. Insbesondere kann der Staubsaugerbeutel um die Öffnung einen Saum aufweisen, also einen Hohlraum zwischen zwei Lagen, in dem ein Federelement angeordnet ist, um den Saum zu dem Stutzen hin vorzuspannen.

Vorzugsweise ist auch der Mitnehmer über eine Feder in eine eingefahrene Position vorgespannt. Dadurch wird die Montage des Staubsaugerbeutels an dem Stutzen erleichtert.

Der Staubsauger kann als Akku-Sauger ausgebildet sein, während der Staubsaugerbeutel bevorzugt aus einem ein- oder mehrlagigen Vliesstoff hergestellt ist, um eine hohe Abscheideleistung bei geringer Leistungsaufnahme zu ermöglichen.

Bei dem erfindungsgemäßen Verfahren wird zunächst eine Öffnung eines Staubsaugerbeutels auf einen Stutzen des Staubsaugers aufgesteckt, um den Staubsaugerbeutel dann durch Einsaugen von Luft zu befüllen. Nach der Befüllung wird ein Abschnitt eines Randes um die Öffnung des Staubsaugerbeutels entlang des Stutzens durch einen Mitnehmer verschoben, um eine Öffnung des Staubsaugerbeutels relativ zu dem Stutzen des Staubsaugers schrägzustellen, so dass ein Lösen eines Randes um die Öffnung aus einer anhaftenden Position bewirkt wird. Anschließend wird der Staubsaugerbeutel von dem Stutzen des Staubsaugers über eine Abstreiferbrille abgestreift, so dass der Staubsaugerbeutel leichtgängig von dem Stutzen entfernt werden kann. Das Verschieben und Abstreifen des Randes kann dabei wahlweise manuell oder über einen elektrischen Antrieb erfolgen, der an eine Steuerung des Staubsaugers angeschlossen ist.

Vorzugsweise erfolgt das Abstreifen zumindest teilweise mit einer Schrägstellung der Öffnung des Staubsaugerbeutels. Hierfür können der Mitnehmer und die Abstreiferbrille nach dem Schrägstellen des Randes des Staubsaugerbeutels als Einheit bewegt werden, so dass die Ausrichtung des Randes des Staubsaugerbeutels bei dem Abstreifen zumindest über eine gewisse Wegstrecke erhalten bleibt.

Vorzugsweise wird die Öffnung des Staubsaugerbeutels beim Abstreifen selbsttätig geschlossen. Hierfür kann an oder in dem Staubsaugerbeutel an der Öffnung ein Verschlusselement vorgesehen sein, vorzugsweise wird über ein Federelement ein Verschließen der Öffnung bewirkt, beispielsweise indem das Federelement die Lagen des Randes um die Öffnung zusammendrückt.

Für eine einfache Handhabung wird der Mitnehmer entlang einer Führung an der Abstreiferbrille bewegt, wobei sowohl der Mitnehmer als auch die Abstreiferbrille optional über eines oder mehrere Federelemente in eine Ausgangsposition vorgespannt sind.

Die Erfindung wird nachfolgend anhand eines Ausführungsbeispiels mit Bezug auf die beigefügten Zeichnungen näher erläutert. Es zeigen:
- Figuren 1 bis 4: mehrere Ansichten eines Staubsaugers mit einem Staubsaugerbeutel beim Entfernen des Staubsaugerbeutels;
- Figur 5: eine perspektivische Ansicht des Staubsaugers mit montiertem Staubsaugerbeutel;
- Figur 6: eine Ansicht des Staubsaugers mit dem Stutzen ohne Staubsaugerbeutel;
- Figur 7: eine Ansicht des Staubsaugers der Figur 6 mit dem Mitnehmer in einer Löseposition, und
- Figur 8: eine Ansicht des Staubsaugers der Figur 6 mit der Abstreiferbrille in der Abstreifposition.

In Figur 1 ist ein Teil eines Staubsauger 1 schematisch dargestellt, das ein Gehäuse 2, beispielsweise in Form eines Deckels, besitzt, und der an eine Düse angeschlossen ist, um staubbeladene Luft einzusaugen und in einem Staubsaugerbeutel 10 zu filtern, der auf einen Stutzen 3 aufgesteckt ist. Zum Einsaugen von Luft weist der Staubsauger ein Gebläse und einen Antriebsmotor auf, vorzugsweise einen batteriebetriebenen Motor, so dass der Staubsauger als Akku-Sauger eingesetzt werden kann. Alternativ kann der Motor auch kabelgebunden mit Strom versorgt werden.

Der Staubsaugerbeutel 10 kann aus einem Filtermaterial, wie einem ein- oder mehrlagigen Vliesstoff oder Papier hergestellt sein und zwei Lagen aufweisen, die randseitig miteinander verschweißt oder verklebt sind. An einer Seite ist eine Öffnung um einen Rand 11 ausgebildet, und der Stutzen 3 des Teils des Staubsaugers 1 kann abgedichtet in die Öffnung eingesteckt werden. Vorzugsweise ist der Rand 11 klemmend an dem Stutzen 3 festgelegt, beispielsweise über ein Federelement oder eine Dichtung, wie dies in der DE 10 2019 103 908 A1 im Detail beschrieben ist.

Der Rand 11 liegt in der eingebauten Position an einem Mitnehmer 4 und einer Abstreiferbrille 5 an, wobei die Öffnung in einer Ebene im Wesentlichen senkrecht zur Längsrichtung des Stutzens 3 ausgerichtet ist.

Um den Staubsaugerbeutel 10 nach dem Gebrauch von dem Stutzen 3 zu lösen, wird in einem ersten Schritt der Mitnehmer 4 entlang einer Führung 6, insbesondere einer Führungsstange, verschoben, wie dies in Figur 2 dargestellt ist. Durch das Verschieben des Mitnehmers 4, der den Rand 11 des Staubsaugerbeutels 10 kontaktiert, wird der Rand 11 in axiale Richtung des Stutzens 3 auf der Seite des Mitnehmers 4 verschoben, während der Rand 11 auf der zum Stutzen 3 gegenüberliegenden Seite im Wesentlichen an der Abstreiferbrille 5 verbleibt. Dadurch wird die Öffnung und der Rand 11 aus der Ebene senkrecht zur Axialrichtung verschwenkt und geneigt ausgerichtet um dem Winkel α, der schematisch in Figur 2 eingezeichnet ist und beispielsweise zwischen 2° und 20°, insbesondere 5° bis 15°, betragen kann. Durch diese Schrägstellung wird in jedem Fall ein Anhaften an dem Stutzen 3 des Staubsaugers gelöst, insbesondere wenn durch die lange Standzeit ein Verkleben an dem Stutzen 3 stattgefunden hat. Der Mitnehmer 4 kann dabei manuell oder über einen Motor bewegt werden.

Nach dem Schrägstellen des Randes 11 des Staubsaugerbeutels 10 wird gemäß Figur 3 der Staubsaugerbeutel 10 von dem Stutzen 3 abgestreift. Hierfür wird die Abstreiferbrille 5 entlang der Führung 6 und einer weiteren Führung 7 verschoben, wobei um den Stutzen 3 verteilt zwei, drei oder mehr Führungen 6 und 7 vorgesehen sein können. In einer ersten Phase des Verschiebens der Abstreiferbrille 5 wird der Mitnehmer 4 ebenfalls verschoben, so dass die geneigte Ausrichtung des Randes 11 erhalten bleibt. Optional kann auch nachdem der Mitnehmer 4 den Rand 11 schräg gestellt hat, die Abstreiferbrille 5 auch das gleiche Höhenniveau wie des Mitnehmers 4 erreichen, damit die Abstreiferbrille 5 und der Mitnehmer 4 den Rand 11 des Staubsaugerbeutels 10 gemeinsam abstreifen.

Sobald sich der Rand 11 aus der Ursprungsposition über den gesamten Umfang von dem Stutzen 3 gelöst hat, lässt sich dieser einfach von dem Stutzen 3 abnehmen oder wird vollständig über die Abstreiferbrille 5 von dem Stutzen 3 heruntergeschoben. In Figur 4 ist der Staubsaugerbeutel 10 getrennt von dem Stutzen 3 dargestellt. Der Rand 11 um die Öffnung kann selbsttätig geschlossen werden, beispielsweise über ein Federelement, das in einem Saum des Randes 11 angeordnet ist, oder ein Verschlusselement an der Öffnung.

Figur 5 zeigt den Staubsauger 1 mit dem Gehäuse 2 in einer Detailansicht mit montiertem Staubsaugerbeutel 10, bei dem ein Rand 11 um den Stutzen 3 angeordnet ist. Eine Stirnseite des Randes 11 ist an der Abstreiferbrille 5 und dem Mitnehmer 4 anliegend dargestellt. An dem Gehäuse 2 ist ferner ein Ansaugstutzen 8 vorgesehen, mittels dem Luft eingesaugt und in dem Staubsaugerbeutel 10 eingeleitet wird.

In Figur 6 ist der Staubsauger 1 der Figur 5 ohne den Staubsaugerbeutel 10 gezeigt. Es ist erkennbar, dass an dem Stutzen 3 am äußeren Umfang einer oder mehrere Vorsprünge 9 vorgesehen sind, die beispielsweise eine Sägezahnform besitzen und ein Abziehen des Randes 11 von dem Stutzen 3 verhindern. Die Vorsprünge 9 sind dabei in axiale Richtung des Stutzens 3 beabstandet von der Abstreiferbrille 5 angeordnet.

In Figur 7 ist die Position gezeigt, wenn der Mitnehmer einen Umfangsabschnitt des Randes 11 in axiale Richtung des Stutzens 3 verschoben hat. Der Mitnehmer 4 ist entlang der Führung 6 in Form einer Stange um die Wegstrecke h verschoben worden, so dass der Rand 11 schräggestellt an dem Stutzen 3 angeordnet ist. In einem nächsten Schritt wird dann gemäß Figur 8 die Abstreiferbrille 5 verschoben, wobei die Abstreiferbrille 5 an mindestens zwei Führungen 6 und 7 gehalten ist, die beispielsweise aus Stangen gebildet sind, die in das Gehäuse 2 eingreifen. Die Abstreiferbrille 5 kann solange verschoben werden, bis diese an den Vorsprüngen 9 oder einem anderen Stopperelement zum Anschlag kommt. Der Mitnehmer 4 ist in der Endposition wieder auf der gleichen Höhe wie die Abstreiferbrille 5.

Statt der dargestellten linearen Verschiebbarkeit des Mitnehmers 4 und der Abstreiferbrille 5 ist es alternativ auch möglich, den Mitnehmer 4 verschwenkbar an der Abstreiferbrille 5 oder dem Gehäuse 2 zu lagern. Zudem kann auch die Abstreiferbrille 5 verschwenkbar an dem Gehäuse 2 gelagert sein oder eine Mischung aus Schwenk- oder Schiebebewegung durchführen, um den Staubsaugerbeutel 10 von dem Stutzen 3 zu lösen.

### Bezugszeichenliste

- 1: Staubsauger
- 2: Gehäuse
- 3: Stutzen
- 4: Mitnehmer
- 5: Abstreiferbrille
- 6: Führung
- 7: Führung
- 8: Ansaugstutzen
- 9: Vorsprung
- 10: Staubsaugerbeutel
- 11: Rand
- α: Winkel
- h: Wegstrecke

## Patentansprüche

1. Staubsauger (1) mit einem Staubsaugerbeutel (10), wobei der Staubsauger (1) einen Stutzen (3) aufweist, der an ein Gebläse angeschlossen ist und auf den der Staubsaugerbeutel (10) mit einer Öffnung aufgesteckt ist, **dadurch gekennzeichnet, dass** an dem Stutzen (3) ein bewegbarer Mitnehmer (4) zum Schrägstellen der Öffnung des Staubsaugerbeutels (10) relativ zu dem Stutzen (3) und eine relativ zu dem Stutzen (3) bewegbare Abstreiferbrille (5) zum Abstreifen des Staubsaugerbeutel (10) von dem Stutzen (3) vorgesehen sind.

2. Staubsauger nach Anspruch 1, **dadurch gekennzeichnet, dass** der Mitnehmer (4) einen Abschnitt eines Randes (11) des Staubsaugerbeutels (10) um die Öffnung kontaktiert.

3. Staubsauger nach Anspruch 1 oder 2, **dadurch gekennzeichnet, dass** die Abstreiferbrille (5) als Hülse ausgebildet ist, die den Stutzen (3) umgibt.

4. Staubsauger nach einem der vorhergehenden Ansprüche, **dadurch gekennzeichnet, dass** der Mitnehmer (4) und die Abstreiferbrille (5) verschiebbar oder verschwenkbar geführt sind.

5. Staubsauger nach einem der vorhergehenden Ansprüche, **dadurch gekennzeichnet, dass** an dem Stutzen mindestens ein Vorsprung (9) zum Fixieren eines Randes (11) um die Öffnung des Staubsaugerbeutels (10) vorgesehen ist.

6. Staubsauger nach Anspruch 5, **dadurch gekennzeichnet, dass** der mindestens eine Vorsprung (9) einen Anschlag für die Abstreiferbrille (5) bildet.

7. Staubsauger nach einem der vorhergehenden Ansprüche, **dadurch gekennzeichnet, dass** die Abstreiferbrille (5) über eine Feder in eine Ausgangsposition vorgespannt ist.

8. Staubsauger nach einem der vorhergehenden Ansprüche, **dadurch gekennzeichnet, dass** der Staubsaugerbeutel (10) um die Öffnung ein Federelement und/oder eine Dichtung aufweist und klemmend an dem Stutzen (3) anliegt.

9. Staubsauger nach einem der vorhergehenden Ansprüche, **dadurch gekennzeichnet, dass** der Staubsaugerbeutel (10) um die Öffnung einen Saum aufweist, in dem ein Federelement angeordnet ist.

10. Staubsauger nach einem der vorhergehenden Ansprüche, **dadurch gekennzeichnet, dass** der Mitnehmer (4) über eine Feder in eine eingefahrene Position vorgespannt ist.

11. Staubsauger nach einem der vorhergehenden Ansprüche, **dadurch gekennzeichnet, dass** der Staubsauger (1) als Akku-Sauger ausgebildet ist.

12. Verfahren zur Nutzung eines Staubsaugerbeutels (10) an oder in einem Staubsauger (1), mit den folgenden Schritten:
- Aufstecken einer Öffnung des Staubsaugerbeutels (10) auf einen Stutzen (3) des Staubsaugers;
- Befüllen des Staubsaugerbeutels (10) durch Einsaugen von Luft;
- Verschieben eines Abschnittes eines Randes (11) um die Öffnung des Staubsaugerbeutels (10) entlang des Stutzens (3) durch einen Mitnehmer (4) und Schrägstellen der Öffnung des Staubsaugerbeutels (10) relativ zu dem Stutzen (3) des Staubsaugers (1), und
- Abstreifen des Staubsaugerbeutels (10) von dem Stutzen (3) des Staubsaugers (1) über eine Abstreiferbrille (5).

13. Verfahren nach Anspruch 12, **dadurch gekennzeichnet, dass** das Abstreifen zumindest teilweise in einer Schrägstellung der Öffnung des Staubsaugerbeutels (10) erfolgt.

14. Verfahren nach Anspruch 12 oder 13, **dadurch gekennzeichnet, dass** die Öffnung des Staubsaugerbeutels (10) beim Abstreifen selbsttätig geschlossen wird.

15. Verfahren nach einem der Ansprüche 12 bis 14, **dadurch gekennzeichnet, dass** der Mitnehmer (4) entlang einer Führung (6) an der Abstreiferbrille (5) bewegt wird.

## Claims

1. Vacuum cleaner (1) having a vacuum cleaner bag (10), wherein the vacuum cleaner (1) has a connection piece (3) which is attached to a fan and onto which the vacuum cleaner bag (10) is attached by way of an opening, **characterized in that** a movable driver (4) for inclining the opening of the vacuum cleaner bag (10) relative to the connection piece (3) and a wiper ring (5) movable relative to the connection piece (3) for stripping the vacuum cleaner bag (10) from the connection piece (3) are provided on the connection piece (3).

2. Vacuum cleaner according to claim 1, **characterized in that** the driver (4) contacts a section of an edge (11) of the vacuum cleaner bag (10) around the opening.

3. Vacuum cleaner according to claim 1 or 2, **characterized in that** the wiper ring (5) is designed as a sleeve which surrounds the connection piece (3).

4. Vacuum cleaner according to one of the preceding claims, **characterized in that** the driver (4) and the wiper ring (5) are guided in a displaceable or pivotable manner.

5. Vacuum cleaner according to one of the preceding claims, **characterized in that** at least one projection (9) is provided on the connection piece for fixing an edge (11) around the opening of the vacuum cleaner bag (10).

6. Vacuum cleaner according to claim 5, **characterized in that** the at least one projection (9) forms a stop for the wiper ring (5).

7. Vacuum cleaner according to one of the preceding claims, **characterized in that** the wiper ring (5) is pretensioned by means of a spring into a starting position.

8. Vacuum cleaner according to one of the preceding claims, **characterized in that** the vacuum cleaner bag (10) has a spring element and/or a seal around the opening and rests in a clamping manner against the connection piece (3).

9. Vacuum cleaner according to one of the preceding claims, **characterized in that** the vacuum cleaner bag (10) has a hem around the opening, in which a spring element is arranged.

10. Vacuum cleaner according to one of the preceding claims, **characterized in that** the driver (4) is pretensioned by means of a spring into a retracted position.

11. Vacuum cleaner according to one of the preceding claims, **characterized in that** the vacuum cleaner (1) is designed as a battery-powered vacuum cleaner.

12. Method for using a vacuum cleaner bag (10) on or in a vacuum cleaner (1), comprising the following steps of:
- attaching an opening of the vacuum cleaner bag (10) to a connection piece (3) of the vacuum cleaner;
- filling the vacuum cleaner bag (10) by sucking in air;
- displacing a section of an edge (11) around the opening of the vacuum cleaner bag (10) along the connection piece (3) by means of a driver (4) and tilting the opening of the vacuum cleaner bag (10) relative to the connection piece (3) of the vacuum cleaner (1), and
- stripping the vacuum cleaner bag (10) from the connection piece (3) of the vacuum cleaner (1) by means of a wiper ring (5).

13. Method according to claim 12, **characterized in that** the stripping is carried out at least partially with the opening of the vacuum cleaner bag (10) in an inclined position.

14. Method according to claim 12 or 13, **characterized in that** the opening of the vacuum cleaner bag (10) is automatically closed during stripping.

15. Method according to one of claims 12 to 14, **characterized in that** the driver (4) is moved along a guide (6) on the wiper ring (5).

## Revendications

1. Aspirateur (1) avec un sac d'aspirateur (10), lequel aspirateur (1) comporte un raccord (3) qui est raccordé à une soufflerie et emboîté sur le sac d'aspirateur (10) avec une ouverture, **caractérisé en ce que** sont prévus sur le raccord (3) une came d'entraînement mobile (4) pour incliner l'ouverture du sac d'aspirateur (10) par rapport au raccord (3) et une bague de séparation à lèvre (5) mobile par rapport au raccord (3) pour séparer le sac d'aspirateur (10) du raccord (3).

2. Aspirateur selon la revendication 1, **caractérisé en ce que** la came d'entraînement (4) vient en contact avec une partie d'un bord (11) du sac d'aspirateur (10) entourant l'ouverture.

3. Aspirateur selon la revendication 1 ou 2, **caractérisé en ce que** la bague de séparation à lèvre (5) est conformée comme un manchon qui entoure le raccord (3).

4. Aspirateur selon l'une des revendications précédentes, **caractérisé en ce que** la came d'entraînement (4) et la bague de séparation à lèvre (5) sont guidées de façon coulissante ou pivotante.

5. Aspirateur selon l'une des revendications précédentes, **caractérisé en ce qu'**au moins une saillie (9) est prévue sur le raccord pour fixer un bord (11) autour de l'ouverture du sac d'aspirateur (10).

6. Aspirateur selon la revendication 5, **caractérisé en ce que** l'au moins une saillie (9) forme une butée pour la bague de séparation à lèvre (5).

7. Aspirateur selon l'une des revendications précédentes, **caractérisé en ce que** la bague de séparation à lèvre (5) est précontrainte par un ressort dans une position de départ.

8. Aspirateur selon l'une des revendications précédentes, **caractérisé en ce que** le sac d'aspirateur (10) comporte un élément de ressort et/ou un joint d'étanchéité autour de l'ouverture et repose avec un serrage sur le raccord (3).

9. Aspirateur selon l'une des revendications précédentes, **caractérisé en ce que** le sac d'aspirateur (10) présente autour de l'ouverture un bourrelet dans lequel un élément de ressort est disposé.

10. Aspirateur selon l'une des revendications précédentes, **caractérisé en ce que** la came d'entraînement (4) est précontrainte par un ressort dans une position rétractée.

11. Aspirateur selon l'une des revendications précédentes, **caractérisé en ce que** l'aspirateur (1) est réalisé comme un aspirateur sur accumulateur.

12. Procédé pour l'utilisation d'un sac d'aspirateur (10) sur ou dans un aspirateur (1), comprenant les étapes suivantes :
- emboîtage d'une ouverture du sac d'aspirateur (10) sur un raccord (3) de l'aspirateur ;
- remplissage du sac d'aspirateur (10) par l'aspiration d'air ;
- déplacement d'une partie d'un bord (11) entourant l'ouverture du sac d'aspirateur (10) le long du raccord (3) par une came d'entraînement (4) et inclinaison de l'ouverture du sac d'aspirateur (10) par rapport au raccord (3) de l'aspirateur (1) et
- séparation du sac d'aspirateur (10) du raccord (3) de l'aspirateur (1) à l'aide d'une bague de séparation à lèvre (5).

13. Procédé selon la revendication 12, **caractérisé en ce que** la séparation s'effectue au moins en partie dans une position inclinée de l'ouverture du sac d'aspirateur (10).

14. Procédé selon la revendication 12 ou 13, **caractérisé en ce que** l'ouverture du sac d'aspirateur (10) se referme d'elle-même lors de la séparation.

15. Procédé selon l'une des revendications 12 à 14, **caractérisé en ce que** la came d'entraînement (4) est déplacée le long d'un guide (6) sur la bague de séparation à lèvre (5).
